# FASCICULE DE BREVET EUROPEEN

(11) **EP 2 011 735 B1**
(45) Date de publication et mention de la délivrance du brevet: **14.09.2011**
(21) Numéro de dépôt: 08290653.8
(22) Date de dépôt: 30.06.2008
(51) Int. Cl.: B65C 9/14, B65C 9/28

(54) **Dispositif pour la dépose d'objets sur une nappe, une feuille ou une plaque**
Vorrichtung zum Aufbringen von Gegenständen auf eine Bahn, Folie oder Platte
Device for applying objects on a web, sheet or plate

(30) Priorité: 28.06.2007 FR 0704735
(43) Date de publication de la demande: 07.01.2009
(73) Titulaire: SAICA France, 33600 Pessac (FR)
(72) Inventeur: Lafon, Pierre, 33490 Saint Maixant (FR)
(74) Mandataire: Fantin, Laurent

(56) Documents cités:
- EP-A- 0 924 136
- WO-A-02/08065
- US-A- 2 788 150
- US-A- 4 784 714
- US-A1- 2005 167 024

## Description

L'invention concerne un dispositif pour la dépose d'objets sur une nappe de matière première souple ou de matériau semi-rigide en mouvement continu ou bien sur des feuilles de matériau souple ou semi-rigide en mouvement discontinu.

Le document EP 0 924 136 A1 décrit un procédé pour appliquer des morceaux de matériau sur des objets.

Un exemple d'application est la dépose et la fixation d'étiquettes sur une nappe ou une feuille de papier ou de carton en mouvement. Plus particulièrement, ce procédé s'applique à la dépose d'une étiquette ou d'un composant de système d'identification et d'information par radio-fréquence, dit RFID, sur une feuille ou un emballage en papier, carton ou carton ondulé.

Ce dernier exemple sera pris comme fil conducteur type pour décrire et illustrer le dispositif revendiqué.

L'industrie de la fabrication des emballages en carton et carton ondulé intégre plusieurs phases de production depuis la fabrication du matériau jusqu'à la livraison des articles d'emballage au client conditionneur-emballeur qui les utilise.

Pour simplifier, on definira ci-dessous trois phases principales incontournables : celle de la fabrication de la matière première qui est le papier, celle de la fabrication du matériau qui est le carton ou le carton ondulé, celle de la fabrication du produit fini qui est l'emballage.

La première phase est la fabrication de bobines de papier après élaboration de la pâte à papier.

La deuxième phase est la fabrication de feuilles ou plaques de matériau découpé au format à partir d'une ou plusieurs de ces bobines de papier.

La troisième phase est la découpe et le façonnage de ces plaques de matériau pour les transformer en emballages.

Entre chacune de ces phases, des phases de fabrication intermédiaires peuvent s'intercaler pour imprimer ou à apprêter la matière première ou le matériau.

Ainsi on parlera de phase de pré-impression quand on déroule, imprime et bobine une feuille de papier en bobine.

On parlera de post-impression quand on prélève sur une pile, que l'on imprime et que l'on remet en pile une feuille ou une plaque de matériau ou que l'on distribue cette feuille ou cette plaque sur une autre machine ou un autre module de machine. A ce jour, il n'existe pas de dispositif de dépose spécifique adapté à cette activité de manière à satisfaire à la fois les contraintes de positionnement et de cadence de dépose des objets.

La première difficulté que le procédé surmonte est donc de pouvoir s'appliquer à l'une quelconque des phases de fabrication précitées, l'ensemble du dispositif de production peut être installé indifféremment sur tout type de machine de production et s'intercaler si besoin entre deux modules ou postes de fabrication existants.

Dans la description et les croquis annexes, l'environnement machine existant ne sera pas décrit, la description commencera avec l'introduction de la feuille dans le dispositif revendiqué et se terminera à la sortie de ce même dispositif.

Plus le dispositif revendiqué sera implanté sur les machines de production réalisant les phases initiales de fabrication et moins il faudra en installer en nombre, donc moins le coût de l'investissement sera élevé. Pour exemple, il est préférable d'implanter le dispositif sur une machine de pré-impression qui alimente plusieurs sites de production d'emballages, puis par ordre d'intérêt décroissant, sur une machine de production de plaques de carton ondulé dans chaque site de production et enfin sur chaque machine de transformation de ces plaques en emballage dans chaque site de production.

L'exemple représenté sera donc celui du cas le plus favorable économiquement où le dispositif est implanté sur une machine de pré-impression et où la dépose de l'objet se réalise sur une feuille déroulée en continu à partir d'une bobine.

La deuxième difficulté à résoudre est celle de la personnalisation de la dépose en fonction de l'emballage à réaliser ultérieurement. A la phase de fabrication du papier, la matière première n'est pas affectée à un emballage précis, il n'est donc pas opportun d'appliquer le dispositif revendiqué à cette phase de fabrication tant qu'il ne sera pas nécessaire d'établir un lien à priori entre l'objet à déposer et l'emballage fini, et ce, bien que le procédé soit techniquement applicable. A partir des phases de pré-impression ou d'impression, il y a personnalisation de la matière première ou du matériau et il existe un lien direct entre ce qui est imprimé, le format dimensionnel et la géométrie ou la découpe du futur emballage. A ce moment là on sait donc à quels endroits le ou les objets rapportés doivent être déposés sur la nappe, la feuille ou la plaque de matière ou de matériau.

Cette implantation de dépose varie selon chaque ordre de fabrication à réaliser. De même la taille ou le type d'objet à déposer peut varier à chaque ordre de fabrication à réaliser. Par exemple, un composant électronique peut être différent d'un autre pour répondre à des fréquences d'activation et de lecture-écriture différentes, l'antenne qui lui sera reliée sera aussi différente dans sa forme et ses dimensions pour les mêmes raisons.

Le dispositif revendiqué resoud cette problématique au moyen d'un support et des aménagements de transfert spécifiques à chaque fabrication à réaliser. La matérialisation qui sera décrite ci-dessous fera appel à un support de transfert de type film plastique souple perforé et pourvu d'inserts.

La troisième difficulté à résoudre est celle des cadences de dépose à respecter pour ne pas ralentir les autres procédés de fabrication utilisés. Le procédé décrit permet un fonctionnement continu de la dépose par rotation du support, ou du moins assimilable à un fonctionnement continu, sur une matière ou un matériau défilant devant le poste de dépose ce qui est préférable à une dépose discontinue faisant appel à des mouvements alternatifs contraignant parfois à l'arret de la feuille de matériau en face du poste de dépose pendant la dépose.

Les autres contraintes et solutions apportées seront décrites au fur et à mesure ci-dessous.

La figure 1 représente une coupe verticale de l'ensemble du dispositif type revendiqué ainsi que d'une partie de la feuille de matière entre son entrée et sa sortie du dispositif.

La figure 2 représente une vue partielle du support de transfert et d'un principe d'insert adapté à la dépose d'une étiquette radio-fréquence et une représentation simplifiée de cette étiquette.

Le procédé, et le dispositif qui le matérialise, comportent les éléments suivants représentés sur la figure 1.

Le premier élément est un cylindre creux (1) est en mouvement de rotation autour d'un arbre d'entrainement (2) relié et synchronisé avec les autres modules de la machine dans laquelle le dispositif est implanté. Cette liaison n'est pas représentée sur la figure 1.

Une dépression est créée à l'intérieur de ce cylindre par exemple par un système d'aspiration raccordé à son arbre de rotation évidé pour permettre de communiquer avec l'ensemble de l'intérieur du cylindre creux.

La surface courbe du cylindre (3) est perforée par de multiples orifices pour permettre d'aspirer l'air sur tout le pourtour, le faire circuler à l'intérieur du cylindre (4), converger vers l'arbre d'entrainement creusé (2) par lequel il sera évacué par le biais d'une pompe d'aspiration raccordée (non représentée).

A titre indicatif et non limitatif, la génératrice de ce type de cylindre mesure entre 700 et 3350 millimètres suivant les machines.

La distance entre les trous percés à la surface du cylindre correspond au pas minimum de dépose entre deux des plus petits objets à déposer. A titre informatif non limitatif et non restrictif, la distance entre deux trous sur une même génératrice et entre deux génératrices serait actuellement de l'ordre de 20 millimètres puisque ce sont les dimensions, en l'état actuel de la technique, d'une « étiquette » radio-fréquence comportant un support sur lequel est fixée un composant électronique (la « puce électronique ») et une antenne. Cette distance devra être réduite à une valeur de l'ordre du millimètre si on veut déposer le composant électronique (la « puce ») seul.

Le deuxième élément support de transfert (5) est constitué par une feuille de film plastique semi rigide, par exemple un film de polyester de 50 à 200 microns d'épaisseur suivant l'application. Cette feuille est assemblée et refermée sur elle même pour constituer un manchon dont le développé est identique à celui du produit ou du jeu de produits à imprimer et/ou à découper.

Ainsi, à chaque tour complet du film, on déposera le nombre d'objets qu'il est nécessaire d'implanter à chaque pas de progression de la matière ou du matériau dans le « sens marche » de la machine. Dans le sens perpendiculaire ou « sens travers », celui de ses génératrices, le manchon couvrira au moins la largeur (ou laize) de la matière ou du matériau transformé, à savoir habituellement une largeur comprise entre 700 et 3350 millimètres pour équiper les machines les plus couramment utilisées.

Chaque référence d'emballage à fabriquer possède un manchon spécifique amovible qui se comporte comme un outillage que l'on installe sur les autres éléments inamovibles du dispositif à chaque réglage précédant la fabrication ou la transformation d'une référence d'emballages à fabriquer.

D'une part, ce manchon (5) entoure partiellement l'extérieur du cylindre creux (1) précédemment décrit. A titre d'exemple non limitatif, le manchon de film peut être entrainé par le cylindre creux (1) au moyen de bandes latérales perforées dans le manchon et de picots en relief sur les bords latéraux correspondants du cylindre (1).

Ce manchon de film (5) est perforé seulement aux emplacements correspondant aux objets à déposer afin que la dépression créée à l'intérieur du cylindre creux (1) soit transmise aux objets à transférer, à travers le film du manchon mais seulement aux emplacements appropriés sur lesquels les objets à transférer sont aspirés et viennent se placer temporairement. D'autre part, ce manchon (1) entoure partiellement un troisième élément (6) qui est un cylindre de tension.

Ce cylindre de tension (6) se déplace suivant l'axe (XX) qui relie l'axe de son arbre de rotation à l'axe de l'arbre de rotation du cylindre creux d'aspiration précédent (1). On peut ainsi s'adapter aux différents développés des différents manchons de film (5) installés sur le dispositif, mais aussi ajuster la tension du film si besoin.

Le quatrième élément est un poste d'encollage (7) qui permet de déposer de la colle sur la face libre de l'objet à transférer tant qu'il est maintenu aspiré par la dépression du cylindre creux (1) à travers le manchon de film (5). Le poste d'encollage (7) est représenté à titre d'exemple non limitatif sur la figure 1 par un cylindre encoleur tramé (7') barbotant dans un bac (7") partiellement rempli de colle (8) dont l'épaisseur est calibrée par un râcle (7"'). Ce poste d'encollage peut être avantageusement remplacé par un système reposant sur un pistolet sous pression par exemple, ou tout autre procédé plus approprié.

Le cinquième élément est un caisson soufflant (9) qui dessert la largeur (la laize) complète de la machine et qui est fermé à chacune de ses deux extrémités. A l'une de ses extrémités, il est relié à un surpresseur d'air (non représenté). Une des faces de ce caisson en surpression est plane sur toute la largeur (la laize) de la machine et perforée sur la surface (9') en contact avec le manchon de film (5) quand celui ci cesse de s'enrouler autour du cylindre de dépression creux et sur la distance nécessaire au transfert des objets sur la feuille (10) ou sur la plaque qui défile en vis à vis. L'air est pulsé au travers des orifices du caisson et passe par les trous du manchon de film (5) pour séparer les objets du manchon et pour les plaquer sur la feuille en défilement (10) sur laquelle ils doivent venir se fixer par collage.

Une autre face du caisson de surpression (9") peut être réalisée de façon à suivre la paroi extérieure du cylindre en dépression (1) afin d'en obturer les trous et de réduire ainsi le besoin en débit d'air aspiré. Cette face curviligne ne sera pas perforée.

Dans le même but, cette paroi curviligne pleine peut être prolongée par une structure curviligne pleine complémentaire (9"') pour achever l'obturation des trous sur la partie résiduelle du cylindre de dépression non recouverte par le manchon de film (5). Si nécessaire, un réglage d'ajustement doit être prévu pour que le développement assuré par les parois d'obturation curvilignes pleines du caisson d'aspiration (9") et de son complément (9"') s'ajustent si besoin en fonction des variations d'enroulement du manchon de film (5) autour du cylindre de dépression (1).

Deux cylindres de renvoi (11 et 12) sont nécessaires au minimum pour appliquer plus ou moins la feuille (10) de matière ou de matériau sur le manchon de film (5) pendant la dépose de l'objet encollé à transférer.

Quand la feuille quitte le dispositif de dépose, l'objet à transférer (13) est collé sur la feuille et libéré du manchon de film (5) sur lequel on a fixé des pièces rapportées ou des inserts (14) pour faciliter la préhension et le transfert des objets (13).

Pour alimenter le dispositif en objets à déposer, il est possible d'utiliser plusieurs principes et matériels susceptibles d'amener les objets à déposer face aux orifices du manchon de film (5) et des inserts rapportés (14) sur lesquels seront aspirés les objets à leur prise en compte par le dispositif.

Sur la figure 1, sont représentés quatre rangées (15) de magasins amovibles et réglables d'objets empilés sans qu'il s'agisse d'un principe restreignant la portée de l'invention. On peut admettre également une distribution à partir d'étiquettes préfabriquées en rouleaux par des machines de dépose d'étiquettes classiques ou imprimées et réalisées au dernier moment par d'autres machines spécifiques.

Le système de génération et / ou de mise à disposition des objets à déposer importe peu dans la mesure où il est apte à mettre les objets à disposition en bonne position et à la cadence souhaitée.

Il est nécessaire de disposer de plusieurs alimentations simultanées d'objets le long d'une même ligne génératrice du manchon de film pour couvrir toute la laize de la machine et de disposer de plusieurs lignes d'alimentation pour réduire les distances de dépose entre les objets sur la laize de la machine et permettre le décalage des lignes de dépose sur une même feuille ou plaque de matière ou de matériau sur laquelle il peut y avoir des empreintes (ou poses) d'emballages décalées ou imbriquées.

De même, la multiplication des dispositifs de dépose permet le réapprovisionnement en temps masqué en cours de marche et la préparation de(s) fabrication(s) suivante(s) dont les objets à déposer seraient différents.

Pour une meilleure compréhension et sans qu'il s'agisse d'une solution unique restrictive de l'invention, une forme d'inserts spécifiques (14) est représentée sur la figure 2. Ces inserts (14), dont la partie centrale est évidée, sont positionnés autour des orifices (16) aménagés dans le manchon de film (5) afin de pouvoir aspirer, transférer puis souffler des objets à déposer comme les étiquettes radio fréquence (13) représentées de façon simpliste sur cette figure 2. De manière préférentielle, ces inserts auront une courbure convexe plus importante en partie supérieure qu'en partie inférieure dans le sens de rotation du cylindre et, éventuellement, une courbure convexe en partie supérieure dans la direction des génératrices du cylindre pour permettre de conférer à l'étiquette transférée une forme courbe et de prévenir à la fois les dépôts excessifs de colle sur les bords de l'étiquette et l'accrochage au contact de la nappe de matériau en défilement.

Ces inserts (14) ont une forme et une dimension sensiblement voisine de celle des objets à transférer.

Ces inserts peuvent être fabriqués dans la même matière que les clichés d'impression flexographique et collés sur le manchon de film (5) de la même manière que ces derniers.

L'avantage d'installer le dispositif revendiqué sur une machine d'impression est de pouvoir réaliser la dépose des composants électroniques seuls (les puces) sur une matière ou un matériau dont on viendrait d'imprimer l'antenne sur la face intérieure (verso) de la nappe ou de la feuille en mouvement (10) et éventuellement un décor adapté ou un code à barres sur la face extérieure (recto).

## Revendications

1. Dispositif pour la dépose d'objets sur une nappe de matière première souple ou de matériau semi-rigide en mouvement continu ou bien sur des feuilles de matériau souple ou semirigides en mouvement discontinu contenant :
la préhension et le transfert par aspiration et la dépose par soufflage des objets à déposer (13) au moyen de :
- un cylindre creux (1) perforé sur toute sa surface extérieure courbe dans lequel on crée une dépression d'air et qui tourne autour d'un axe (2) en entraînant dans son déplacement
- un manchon de film plastique semi-rigide (5), également perforé (16) mais seulement selon le plan d'implantation des objets (13) à transférer, qui entraîne également dans son déplacement
- un cylindre (6) de réglage de développement et de tension du manchon (5) dont l'axe de rotation se rapproche ou s'éloigne de celui du cylindre creux de dépression (1) précédent,
- un enroulement partiel du manchon de film plastique autour des deux cylindres (1 et 6), celui de dépression et celui de réglage, ce manchon se déplaçant devant
- un caisson soufflant (9) fixe dont la face en contact avec le manchon de film (9') est perforée,
- un aménagement fixe de ce caisson soufflant (9") et un complément à cet aménagement (9'") en parois pleines suivant la courbe du cylindre creux de dépression (1) pour la partie non recouverte par le manchon de film,
- un ou plusieurs dispositifs complémentaires fixes d'alimentation (15) des objets à déposer et implanté(s) autour du manchon (5) dans sa portion enroulée autour du cylindre creux (1),
- un dispositif d'encollage fixe (7) des objets à déposer,
- des cylindres (11 et 12) d'application sur le manchon de la matière ou du matériau (10) en mouvement synchrone avec celui du manchon de film (5), matériau (10) sur lequel les objets viennent se coller et, pour l'essentiel, en parallèle avec ce manchon (5) sur la section comprise entre ces deux cylindres (11) et (12).

2. Dispositif comprenant un manchon de film (1) selon la revendication 1 **caractérisé par** la perforation d'orifices d'aspiration d'air (16) en correspondance avec une partie des orifices du cylindre de dépression (1) et entourés par des inserts rapportés (14) sensiblement de la forme et de la dimension des objets à transférer, évidés en leur centre et dont la courbure convexe supérieure est plus grande que celle de leur base fixée sur le film.

## Claims

1. A device for depositing objects on a layer of flexible raw material or semi-rigid material in continuous movement or on sheets of flexible or semi-rigid material in discontinuous movement, comprising:
the gripping and transfer by suction and the depositing by blowing of the objects to be deposited (13) by means of:
- a hollow cylinder (1) perforated over its entire curved external surface, in which negative air pressure is created and which rotates about an axis (2), while driving in its movement
- a semi-rigid plastic film sleeve (5), also perforated (16) but only on the plane in which the objects (13) to be transferred are located, which also drives in its movement
- a cylinder (6) for adjusting the development and tension of the sleeve (5), the rotation axis of which moves closer to or further away from that of the above hollow negative-pressure cylinder (1),
- a partial winding of the plastic film sleeve around two cylinders (1 and 6), the negative-pressure cylinder and the adjustment cylinder, this sleeve moving in front
- a fixed blowing chamber (9), the face of which in contact with the film sleeve (9') is perforated,
- a fixed furnishing of this blowing chamber (9") and a complement to this furnishing (9"') in solid walls following the curve of the hollow negative-pressure cylinder (1) for the part not covered by the film sleeve,
- one or more fixed complementary devices (15) for feeding the objects to be deposited and located around the sleeve (5) in the portion thereof wound around the hollow cylinder (1),
- a fixed device for gluing the objects to be deposited,
- cylinders (11 and 12) for applying to the sleeve the matter or material (10) in movement synchronous with that of the film sleeve (5), material (10) on which the objects come to be glued and, substantially, in parallel with this sleeve (5) on the section lying between these two cylinders (11) and (12).

2. Device comprising a film sleeve (1) according to claim 1, **characterised by** the perforation of air suction orifices (16) matching some of the orifices in the negative-pressure cylinder (1) and surrounded by attached inserts (14) substantially of the same shape and size as the objects to be transferred, hollowed at the centre thereof, and the upper convex curvature of which is greater than that of the base thereof fixed to the film.

## Patentansprüche

1. Vorrichtung zum Aufbringen von Objekten auf eine in kontinuierlicher Bewegung befindliche Bahn aus flexiblem Rohstoff oder aus halbstarrem Werkstoff bzw. auf in diskontinuierlicher Bewegung befindliche Bögen aus flexiblem oder halbstarrem Werkstoff, umfassend:
das Erfassen und den Saugtransport sowie das Aufblasen der aufzubringenden Objekte (13) mittels:
- eines über seine gesamte gekrümmte Außenfläche perforierten Hohlzylinders (1), in dem ein Luftunterdruck erzeugt wird und der sich um eine Achse (2) dreht und dabei in seiner Bewegung antreibt
- eine Manschette aus halbstarrem Kunststofffilm (5), ebenfalls perforiert (16), jedoch nur in der Anordnungsebene der zu transportierenden Objekte (13), die ebenfalls in ihrer Bewegung antreibt
- einen Zylinder (6) zum Einstellen der Abwicklung und des Spannens der Manschette (5), deren Drehachse sich derjenigen des vorhergenannten Unterdruck-Hohlzylinders (1) nähert oder sich von dieser entfernt,
- ein teilweises Umschlingen der Manschette aus Kunststofffilm um die beiden Zylinder (1 und 6), nämlich den Unterdruck- und den Einstellzylinder, wobei diese Manschette vorbeiläuft an
- einem feststehenden Blaskasten (9), dessen mit der Manschette aus Film in Kontakt befindliche Seite (9') perforiert ist,
- einer festen Anordnung dieses Blaskastens (9") und einer Ergänzung zu dieser Anordnung (9") aus massiven Wänden entlang der Krümmung des Unterdruck-Hohlzylinders (1) für den nicht durch die Filmmanschette bedeckten Teil,
- einer oder mehreren ergänzenden feststehenden Vorrichtung(en) zum Zuführen (15) der aufzubringenden Objekte, die um die Manschette (15) in ihrem um den Hohlzylinder (1) umschlungenen Abschnitt anbeordnet ist (sind),
- einer festen Vorrichtung zum Auftragen von Leim (7) auf die aufzubringenden Objekte,
- Zylindern (11 und 12) zum Auftragen von Material oder Werkstoff (10) auf die Manschette in einer synchronen Bewegung mit der Manschette aus Film (5), wobei auf dem Werkstoff (10) die Objekte festkleben und der über den Abschnitt zwischen diesen beiden Zylindern (11) und (12) zu dieser Manschette (5) im Wesentlichen parallel verläuft.

2. Vorrichtung umfassend eine Manschette (5) aus Film nach Anspruch 1, **dadurch gekennzeichnet, dass** Luftansaugöffnungen (16) in Übereinstimmung mit einem Teil der Öffnungen des Unterdruckzylinders (1) ausgebildet sind und von aufgesetzten Einsätzen (14) im Wesentlichen mit der Form und der Abmessung der zu transportierenden Objekte umgeben sind, die in ihrer Mitte ausgespart sind und deren konvexe obere Krümmung größer als die ihrer an dem Film befestigen Basis ist.
